# EUROPÄISCHE PATENTANMELDUNG

(11) **EP 4 279 669 A1**
(43) Veröffentlichungstag der Anmeldung: **22.11.2023**
(21) Anmeldenummer: 23173592.9
(22) Anmeldetag: 16.05.2023
(51) Int. Cl.: E03C 1/23

(54) **ABLAUFVORRICHTUNG FÜR EIN BECKEN**

(30) Priorität: 19.05.2022 DE 102022205026
(71) Anmelder: BLANCO GmbH + Co KG, 75038 Oberderdingen (DE)
(72) Erfinder: Koska, Reinhard, 76228 Karlsruhe (DE); Frank, Manuel, 75038 Oberderdingen (DE); Kahl-Marburger, Georg, 74172 Neckarsulm (DE)
(74) Vertreter: Ullrich & Naumann PartG mbB

(57) **Zusammenfassung**

Die Erfindung betrifft eine Ablaufvorrichtung (1) für z. B. ein Spülbecken o. ä. Die Vorrichtung umfasst ein Ablaufelement (10), welches eine Eingangsöffnung (10a) aufweist, die mit einem Ablauf des Beckens verbindbar ist, und das eine Heberwellle (4) für ein Ventil umfasst, und einen Bowdenzug (2), der mit der Heberwelle (4) zu deren Bedienung mittels eines Fernbedienelements verbindbar ist, wobei der Bowdenzug (2) lösbar mit dem Ablaufelement (10) mittels einer formschlüssigen Verbindung (2a, 3b) verbindbar ist.

## Beschreibung

Die Erfindung betrifft eine Ablaufvorrichtung für ein Becken, insbesondere für ein Sanitärbecken wie ein Spülbecken, umfassend eine Ablaufeinrichtung, welche eine Eingangsöffnung aufweist, die mit einem Ablauf des Beckens verbindbar ist, und die eine Ventilbetätigungseinrichtung für ein Ventil umfasst, und eine Fernbedieneinrichtung, die mit der Ventilbetätigungseinrichtung zu deren Bedienung mittels eines Fernbedienelements verbindbar ist.

Die Erfindung betrifft weiter eine Ablaufgarnitur für ein Becken, insbesondere ein Sanitärbecken, umfassend eine Ablaufvorrichtung und ein Ventil zum Verschließen der Eingangsöffnung der Ablaufvorrichtung, wobei das Ventil mittels der Fernbedieneinheit betätigbar ist.

Obwohl auf beliebige Becken anwendbar, wird die vorliegende Erfindung in Bezug auf ein Sanitärbecken in Form eines Spülbeckens erläutert.

Bekannte Spülen weisen ein Spülbecken auf, dessen Abflussöffnung beispielsweise mit einer mechanischen Betätigungseinrichtung zum Bewegen eines Verschlusselements zum Verschließen und Öffnen der Abflussöffnung der Spüle versehen ist. Hierzu ist es bekannt geworden, auf der Oberseite der Spüle einen Drehbetätigungsknopf, einen Druck- oder einen Zugknopf anzuordnen, mit welchem eine vertikale Bewegung des Verschlusselements von einer Offenstellung in eine Geschlossenstellung oder umgekehrt ermöglicht wird, wenn dieser von einem Benutzer der Spüle entsprechend betätigt wird. Im Falle eines Drehbetätigungsknopfes wird die Drehbewegung beispielsweise mittels eines Bowdenzugs und eines Excenters in eine lineare Bewegung des Verschlusselements umgewandelt. Der Bowdenzug ist hierzu unterhalb der Spüle an einem Abflusselement angeordnet, welches unterhalb der Abflussöffnung des Spülbeckens angeordnet und mit dieser verbunden ist. In dem Abflusselement ist ein drehbar angeordnetes Betätigungselement für das Verschlusselement zum Öffnen und Verschließen der Ablauföffnung der Spüle angeordnet, welches mit dem Bowdenzug betätigt werden kann. Der Bowdenzug beziehungsweise dessen mechanische Führung wird hierzu beispielsweise mit dem Ablaufelement verschraubt oder durch mehrfach hintereinander angeordnete Öffnungen geführt, die zuvor hierzu erwärmt werden müssen. Nach Erkalten ist dann die mechanische Führung des Bowdenzugs an dem Ablaufelement festgelegt.

Zusätzlich ist es aus der EP 1 388 618 A1 bekannt geworden, Sicherungselemente zur Sicherung der Festlegung des Bowdenzugs anzuordnen. Darüber hinaus ist es bekannt geworden, die Festlegung des Bowdenzugs in einem Gehäuse anzuordnen und beispielsweise einen Gehäusedeckel des Gehäuses als zusätzliches Sicherungselement zu verwenden, in dem dieser neben der Kapselung des Festlegungsbereichs auch ein Loslösen der Verbindung verhindert.

Nachteilig dabei ist, dass die Festlegung des Bowdenzugs zeit- und kostenintensiv ist, da mehrere unterschiedliche Bauteile wie Schrauben und dergleichen verwendet werden müssen. Erfolgt die Festlegung über temporäres Erwärmen von Materialien wird das entsprechende Material stark beansprucht. Zudem kann eine solche Verbindung später, beispielsweise im Wartungsfall, nicht mehr zerstörungsfrei gelöst werden.

Eine Aufgabe der vorliegenden Erfindung ist es daher, eine Ablaufvorrichtung sowie eine Ablaufgarnitur zur Verfügung zu stellen, welche einfach, schnell und zuverlässig herzustellen und mittels einer Fernbedienungseinrichtung durch einen Nutzer einfach zu bedienen sowie leicht zu warten sind.

Eine weitere Aufgabe der vorliegenden Erfindung ist es, eine alternative Ablaufvorrichtung und eine alternative Ablaufgarnitur zur Verfügung zu stellen.

In einer Ausführungsform löst die vorliegende Erfindung die vorstehend genannten Aufgaben bei einer Ablaufvorrichtung für ein Becken, insbesondere für ein Sanitärbecken wie ein Spülbecken, umfassend eine Ablaufeinrichtung, welche eine Eingangsöffnung aufweist, die mit einem Ablauf des Beckens verbindbar ist, und die eine Ventilbetätigungseinrichtung für ein Ventil umfasst, und eine Fernbedieneinrichtung, die mit der Ventilbetätigungseinrichtung zu deren Bedienung mittels eines Fernbedienelements verbindbar ist, dadurch, dass die Fernbedieneinrichtung lösbar und sicherungselementfrei mit der Ablaufeinrichtung mittels einer formschlüssigen Verbindung verbindbar ist.

In einer Ausführungsform löst die vorliegende Erfindung die vorstehend genannten Aufgaben mit einer Ablaufgarnitur für ein Becken, insbesondere ein Sanitärbecken, umfassend eine Ablaufvorrichtung gemäß einem der Ansprüche 1-14, und ein Ventil zum Verschließen der Eingangsöffnung der Ablaufvorrichtung, wobei das Ventil mittels der Fernbedieneinrichtung betätigbar ist.

Einer der damit erzielten Vorteile ist, dass eine einfache, schnelle und zuverlässige Herstellung und Montage ermöglicht wird. Ein weiterer Vorteil ist eine besonders einfache De- und Remontage zu Wartungszwecken. Zudem ist die Herstellung kostengünstig, da auf separate Sicherungselemente, wie Sicherungsklammern oder Gehäusebauteile verzichtet werden kann.

Der Begriff "Sanitär" ist im weitesten Sinne zu verstehen und bezieht sich, insbesondere in den Ansprüchen, vorzugsweise in der Beschreibung allgemein auf den Küchenbereich, den Bad- oder Waschküchenbereich sowie den Heizungsbereich.

Der Begriff "Ventil" ist hier im weitesten Sinne zu verstehen und bezieht sich, insbesondere in den Ansprüchen, vorzugsweise in der Beschreibung allgemein auf ein Verschlusselement, mit anderen Worten auf ein Bauelement, mit welchem eine Öffnung, insbesondere eine Ablauföffnung eines Beckens, geöffnet und/oder geschlossen werden kann.

Weitere Merkmale, Vorteile und weitere Ausführungsformen der Erfindung sind im Folgenden beschrieben oder werden dadurch offenbar.

Gemäß einer vorteilhaften Weiterbildung der Erfindung ist die formschlüssige Verbindung als zumindest eine Klipsverbindung ausgeführt. Damit wird einerseits eine zuverlässige, andererseits eine besonders einfache und schnelle Montage und gegebenenfalls Demontage der Fernbedieneinrichtung an dem Ablaufelement ermöglicht.

Gemäß einer weiteren vorteilhaften Weiterbildung der Erfindung ist die Fernbedieneinrichtung in einer Ebene senkrecht zu einer Ablaufrichtung an einer Außenseite der Ablaufeinrichtung anordenbar. Vorteil hiervon ist eine einfachere Zugänglichkeit.

Gemäß einer weiteren vorteilhaften Weiterbildung der Erfindung weist die Fernbedienungseinrichtung eine Führung für das Fernbedienelement auf, wobei die Führung an der Ablaufeinrichtung mittels der formschlüssigen Verbindung festlegbar ist und wobei das Fernbedienelement mittels formschlüssiger Verbindung mit der Ventilbetätigungseinrichtung verbindbar ist. Einer der damit möglichen Vorteile ist, dass eine zuverlässige und getrennte Festlegung von Fernbedienelement und Führung desselben ermöglicht wird.

Gemäß einer weiteren vorteilhaften Weiterbildung der Erfindung ist ein Verbindungselement oder eine Mehrzahl von Verbindungselementen zur Bereitstellung der formschlüssigen Verbindung an der Ablaufeinrichtung angeordnet, insbesondere angeformt. Vorteil hiervon ist, dass die Anzahl notwendiger Bauteile reduziert werden kann. Gleichzeitig kann durch die Mehrzahl von Verbindungselementen eine besonders zuverlässige Festlegung erreicht werden.

Gemäß einer weiteren vorteilhaften Weiterbildung der Erfindung weisen die Verbindungselemente jeweils eine, insbesondere im Wesentlichen runde, ovale und/oder viereckige, Öffnung zur formschlüssigen Aufnahme der Fernbedienungseinrichtung auf, wobei die jeweilige Öffnung eine seitliche Aussparung zum Einführen der Fernbedienungseinrichtung aufweist. Die Öffnungen in den Verbindungselementen können insbesondere jeweils die gleiche Form aufweisen oder auch teilweise unterschiedlich ausgebildet sein. Darüber hinaus kann eine Öffnung auch teilweise rund und teilweise oval oder teilweise viereckig und teilweise rund oder dergleichen ausgebildet sein. Insgesamt ist damit eine besonders schnelle Montage der Fernbedieneinrichtung möglich.

Gemäß einer weiteren vorteilhaften Weiterbildung der Erfindung weist zumindest eines der Verbindungselemente zumindest einen Sicherungsvorsprung auf. Damit wird die Zuverlässigkeit der lösbar formschlüssigen Verbindung noch weiter erhöht.

Gemäß einer weiteren vorteilhaften Weiterbildung der Erfindung weist die seitliche Aussparung eine Größe zwischen 1/8 und 1/2 des Umfangs der Öffnung, insbesondere eine Größe zwischen 1/6 und 1/3 des Umfangs der Öffnung, auf. Vorteil hiervon ist eine einfache Montage ohne erhöhten Kraftaufwand bei gleichzeitig zuverlässiger Festlegung.

Gemäß einer weiteren vorteilhaften Weiterbildung der Erfindung sind die Verbindungselemente an der Ablaufeinrichtung zur Bereitstellung der formschlüssigen Verbindung aus nachgiebigem Material, insbesondere aus Kunststoff, hergestellt. Damit kann die Fernbedienungseinrichtung ohne hohen Kraftaufwand in die Verbindungselemente eingebracht werden.

Gemäß einer weiteren vorteilhaften Weiterbildung der Erfindung sind die Verbindungselemente seitlich an dem Ablaufelement zwischen Eingangsöffnung und Aufnahme der Ventilbetätigungseinrichtung an dem Ablaufelement angeordnet. Vorteil hiervon ist eine einfache Zugänglichkeit des Festlegungsbereichs der Fernbedieneinrichtung bei gleichzeitig kompakter Anordnung.

Gemäß einer weiteren vorteilhaften Weiterbildung der Erfindung weist die Fernbedieneinrichtung einen Bowdenzug zur Betätigung der Ventilbetätigungseinrichtung auf. Damit ist eine kostengünstige uns besonders zuverlässige Bedienung der Ventilbetätigungseinrichtung möglich.

Gemäß einer weiteren vorteilhaften Weiterbildung der Erfindung ist die Ablaufeinrichtung derart ausgebildet, dass die Montagerichtung zur Anordnung der Fernbedieneinrichtung parallel zu einer Drehachse der Ventilbetätigungseinrichtung orientiert ist. Damit kann eine einfache Montage beziehungsweise Demontage auch unter beengten Verhältnissen unterhalb des Beckens ermöglicht werden.

Gemäß einer weiteren vorteilhaften Weiterbildung der Erfindung ist die Führung in Form einer Hülle ausgebildet, wobei die Hülle zumindest zwei radiale, insbesondere umlaufende, Vorsprünge aufweist. Damit stellt die Führung auf besonders einfache Weise Elemente für eine Sicherung gegen eine axiale Verschiebung bereit.

Gemäß einer weiteren vorteilhaften Weiterbildung der Erfindung weisen zumindest zwei der Mehrzahl der Verbindungselemente einen unterschiedlichen Abstand zueinander auf. Vorteil hiervon ist, dass die Flexibilität beim Festlegen der Fernbedieneinrichtung erhöht wird.

Weitere wichtige Merkmale und Vorteile der Erfindung ergeben sich aus den Unteransprüchen, aus den Zeichnungen und aus dazugehöriger Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der Erfindung sind in der Zeichnung dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt
- Figur 1: in schematischer Form eine Ablaufvorrichtung gemäß einer Ausführungsform der vorliegenden Erfindung.

Figur 1 zeigt in schematischer Form eine Ablaufvorrichtung gemäß einer Ausführungsform der vorliegenden Erfindung.

In Figur 1 ist eine Ablaufvorrichtung 1 gezeigt. Die Ablaufvorrichtung 1 weist ein im Wesentlichen L-förmiges Ablaufelement 10 mit einem kurzen, vertikal orientierten Schenkel 10b und einem längeren, horizontal orientierten Schenkel 10c auf. An dem kurzen Schenkel 10b ist eine Eingangsöffnung 10a zum Anschluss an einen Beckenauslass eines Sanitärbeckens (nicht gezeigt) ausgebildet. An dem längeren Schenkel 10c des Ablaufelements 10 ist ein Ablaufrohr 3 angeschlossen. Im Bereich des Übergangs zwischen den beiden Schenkeln 10b, 10c ist am kürzeren Schenkel 10b senkrecht zur Orientierung des längeren Schenkels 10c und senkrecht zur Orientierung des kürzeren Schenkels 10b ein Gehäuse angeformt beziehungsweise eine Halterung 4b zur Aufnahme einer darin drehbar gelagerten Heberwelle 4 mit Hebeelement (nicht gezeigt), beispielsweise in Form eines länglichen radialen Vorsprungs, für ein Ventil (nicht gezeigt) zum Öffnen und Verschließen der Ablauföffnung des Sanitärbeckens angeordnet. Die Heberwelle 4 umfasst senkrecht zur Drehachse der Heberwelle 4 einen parallel zur Orientierung des kürzeren Schenkels 10b vorstehend angeordneten Schenkel 4d, der hier eine seitlich offene, im Wesentlichen kreisförmige Öffnung 4a zum Festlegen eines Bowdenzugs 2 aufweist. Es ist dabei ebenso denkbar, eine ovale, sternförmige und/oder viereckige Öffnung vorzusehen. Zur axialen Festlegung in der seitlichen Öffnung 4a weist der Bowdenzug 2 zwei radial umlaufende Vorsprünge 2a auf, deren Abstand zueinander entlang des Bowdenzugs 2 zu der entsprechenden Länge der seitlichen Öffnung 4a korrespondiert.

In Verlängerung der Achse der seitlichen Öffnung 4a sind unterhalb der Eingangsöffnung 10a drei seitliche Vorsprünge 3a an dem Ablaufelement 10 parallel zueinander angeordnet, die jeweils eine seitlich offene und im Wesentlichen kreisförmige Öffnung 3b aufweisen. Die Achsen der Öffnungen 3b liegen in Verlängerung der Achse der seitlichen Öffnung 4a. In diesen seitlichen Öffnungen 3b wird eine Hülle 2c, die zur mechanischen Führung des Bowdenzugs 2 dient, mittels einer Rastverbindung 5 in einer Anklipsrichtung 6 eingeklipst. Zur axialen Festlegung der Hülle 2c des Bowdenzugs 2 weist diese entsprechende umlaufende radiale Vorsprünge 2b auf, die eine Axialbewegung der Hülle 2c im festgelegten Zustand in den seitlichen Öffnungen 3b verhindern. Die seitlichen Öffnungen 3b weisen zur Erhöhung der Zuverlässigkeit der Rastverbindung 5 jeweils zwei radial nach innen ragende Vorsprünge 3c auf, die als Rückhaltelemente dienen. Entsprechende Vorsprünge 4c sind auch an der seitlich offenen Öffnung 4a der Heberwelle 4 angeordnet.

Die Vorsprünge 2a, 2b sind allgemein auf die Form der jeweiligen Öffnung 4a, 3b angepasst. Mit anderen Worten können die Vorsprünge beispielsweise bei einer viereckigen Öffnung, ebenfalls viereckig ausgebildet sein oder dergleichen.

Wird der Bowdenzug 2 nun im an dem Ablaufelement 10 festgelegten Zustand eingezogen, das heißt die Vorsprünge 2a bewegen sich auf die seitlichen Öffnungen 3b der Vorsprünge 3a zu, dreht sich die Heberwelle 4 entgegen dem Uhrzeigersinn und das Hebeelement (nicht gezeigt) wird dadurch abgesenkt; das Ventil schließt sich. Wird umgekehrt der Bowdenzug 2 nun ausgezogen, das heißt die Vorsprünge 2a bewegen sich von den Vorsprüngen 3a weg, dreht sich die Heberwelle 4 im Uhrzeigersinn und das Hebeelement (nicht gezeigt) wird dadurch nach oben bewegt, das Ventil wird nach oben gedrückt und der Beckenablauf geöffnet.

Zusammenfassend weist zumindest eine der Ausführungsformen der Erfindung zumindest eines der folgenden Merkmale auf und/oder stellt zumindest einen der folgenden Vorteile bereit
- Schnelle und kostengünstige Festlegung.
- Einfache und kostengünstige Herstellung.
- Einfache und schnelle Montage und Demontage der Fernbedienungseinrichtung.
- Werkzeuglose Festlegung eines Fernbedienelements.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1: Ablaufvorrichtung
- 2: Bowdenzug
- 2a: Abschluss T-förmiger Querschnitt
- 2b: Erhöhungen Außendurchmesser
- 2c: Hülle
- 3: Ablaufrohr
- 3a: Klipselement
- 3b: Seitliche Öffnung
- 3c: Rückhalteelement
- 4: Heberwelle
- 4a: Seitliche Öffnung
- 4b: Halterung
- 4c: Rückhalteelement
- 5: Klipsverbindung
- 6: Anklipsrichtung
- 10: Ablaufelement
- 10a: Eingangsöffnung
- 10b: Kürzerer Schenkel
- 10c: Längerer Schenkel

## Patentansprüche

1. Ablaufvorrichtung (1) für ein Becken, insbesondere für ein Sanitärbecken wie ein Spülbecken, umfassend
eine Ablaufeinrichtung (10), welche eine Eingangsöffnung (10a) aufweist, die mit einem Ablauf des Beckens verbindbar ist, und die eine Ventilbetätigungseinrichtung (4) für ein Ventil umfasst, und
eine Fernbedieneinrichtung (2), die mit der Ventilbetätigungseinrichtung (4) zu deren Bedienung mittels eines Fernbedienelements (2) verbindbar ist,
**dadurch gekennzeichnet, dass**
die Fernbedieneinrichtung (2) lösbar und sicherungselementfrei mit der Ablaufeinrichtung (10) mittels einer formschlüssigen Verbindung (5) verbindbar ist.

2. Ablaufvorrichtung gemäß Anspruch 1, **dadurch gekennzeichnet, dass** die formschlüssige Verbindung (5) als zumindest eine Klipsverbindung ausgeführt ist.

3. Ablaufvorrichtung gemäß einem der Ansprüche 1-2, **dadurch gekennzeichnet, dass** die Fernbedieneinrichtung (2) in einer Ebene senkrecht zu einer Ablaufrichtung an einer Außenseite der Ablaufeinrichtung (10) anordenbar ist.

4. Ablaufvorrichtung gemäß einem der Ansprüche 1-3, **dadurch gekennzeichnet, dass** die Fernbedienungseinrichtung (2) eine Führung (2c) für das Fernbedienelement (2) aufweist, wobei die Führung (2c) an der Ablaufeinrichtung (10) mittels der formschlüssigen Verbindung (5) festlegbar ist und wobei das Fernbedienelement (2) mittels formschlüssiger Verbindung mit der Ventilbetätigungseinrichtung (4) verbindbar ist.

5. Ablaufvorrichtung gemäß einem der Ansprüche 1-4, **dadurch gekennzeichnet, dass** ein Verbindungselement (3a) oder eine Mehrzahl von Verbindungselementen (3a) zur Bereitstellung der formschlüssigen Verbindung (5) an der Ablaufeinrichtung (10) angeordnet, insbesondere angeformt, ist.

6. Ablaufvorrichtung gemäß Anspruch 5, **dadurch gekennzeichnet, dass** die Verbindungselemente (3a) jeweils eine, insbesondere im Wesentlichen runde, ovale und/oder viereckige, Öffnung (3b) zur formschlüssigen Aufnahme der Fernbedienungseinrichtung (2) aufweisen, wobei die jeweilige Öffnung (3b) eine seitliche Aussparung zum Einführen der Fernbedienungseinrichtung (2) aufweist.

7. Ablaufvorrichtung gemäß einem der Ansprüche 5-6, **dadurch gekennzeichnet, dass** zumindest eines der Verbindungselemente (3a) zumindest einen Sicherungsvorsprung (3c) aufweist.

8. Ablaufvorrichtung gemäß zumindest Anspruch 6, **dadurch gekennzeichnet, dass** die seitliche Aussparung eine Größe zwischen 1/8 und 1/2 des Umfangs der Öffnung, insbesondere eine Größe zwischen 1/6 und 1/3 des Umfangs der Öffnung, aufweist.

9. Ablaufvorrichtung gemäß zumindest Anspruch 5, **dadurch gekennzeichnet, dass** die Verbindungselemente (3a) an der Ablaufeinrichtung (10) zur Bereitstellung der formschlüssigen Verbindung (5) aus nachgiebigem Material, insbesondere aus Kunststoff, hergestellt sind.

10. Ablaufvorrichtung gemäß zumindest Anspruch 5, **dadurch gekennzeichnet, dass** die Verbindungselemente (3a) seitlich an dem Ablaufelement (10) zwischen Eingangsöffnung (10a) und Aufnahme der Ventilbetätigungseinrichtung (4) an dem Ablaufelement (10) angeordnet sind.

11. Ablaufvorrichtung gemäß einem der Ansprüche 1-10, **dadurch gekennzeichnet, dass** die Fernbedieneinrichtung (2) einen Bowdenzug zur Betätigung der Ventilbetätigungseinrichtung (4) aufweist.

12. Ablaufvorrichtung gemäß einem der Ansprüche 1-11, **dadurch gekennzeichnet, dass** die Ablaufeinrichtung (10) derart ausgebildet ist, dass die Montagerichtung (6) zur Anordnung der Fernbedieneinrichtung (2) parallel zu einer Drehachse der Ventilbetätigungseinrichtung (4) orientiert ist.

13. Ablaufvorrichtung gemäß zumindest Anspruch 4, **dadurch gekennzeichnet, dass** die Führung (2c) in Form einer Hülle ausgebildet ist, wobei die Hülle (2c) zumindest zwei radiale, insbesondere umlaufende, Vorsprünge (2b) aufweist.

14. Ablaufvorrichtung gemäß zumindest Anspruch 5, **dadurch gekennzeichnet, dass** zumindest zwei der Mehrzahl der Verbindungselemente (3a) unterschiedlichen Abstand zueinander aufweisen.

15. Ablaufgarnitur für ein Becken, insbesondere ein Sanitärbecken, umfassend eine Ablaufvorrichtung (1) gemäß einem der Ansprüche 1-14, und
ein Ventil zum Verschließen der Eingangsöffnung (10a) der Ablaufvorrichtung (1), wobei das Ventil mittels der Fernbedieneinrichtung (2) betätigbar ist.
